# FASCICULE DE BREVET EUROPEEN

(11) **EP 2 580 132 B1**
(45) Date de publication et mention de la délivrance du brevet: **19.08.2015**
(21) Numéro de dépôt: 11735484.5
(22) Date de dépôt: 14.06.2011
(51) Int. Cl.: B65D 1/02

(54) **RÉCIPIENT COMPRENANT UN FOND VOÛTÉ NERVURÉ**
BEHÄLTER MIT EINEM GEWÖLBTEN RIPPENBODEN
CONTAINER INCLUDING A RIBBED, ARCHED BOTTOM

(30) Priorité: 11.06.2010 FR 1002485
(43) Date de publication de la demande: 17.04.2013
(73) Titulaire: Sidel Participations, 76930 Octeville sur Mer (FR)
(72) Inventeur: BOUKOBZA, Michel, F-76930 Octeville sur Mer (FR); DERRIEN, Mikaël, F-76930 Octeville Sur Mer (FR)
(74) Mandataire: Louiset, Raphael
(86) Numéro de dépôt international: PCT/FR2011/051337
(87) Numéro de publication internationale: WO 2011/154670

(56) Documents cités:
- EP-A1- 1 918 213
- WO-A1-2006/100374
- WO-A1-2007/055730
- WO-A1-2010/061758
- US-A- 4 525 401
- US-A1- 2009 194 546

## Description

L'invention se rapporte à la fabrication des récipients, tels que bouteilles ou pots, obtenus par soufflage ou étirage soufflage à partir de préformes en matière thermoplastique.

La fabrication, par soufflage, d'un récipient consiste généralement à introduire dans un moule à l'empreinte du récipient une ébauche (terme désignant soit une préforme soit un récipient intermédiaire obtenu par présoufflage d'une préforme) préalablement chauffée à une température supérieure à la température de transition vitreuse de la matière, et à injecter dans l'ébauche un gaz (tel que de l'air) sous pression (égale ou supérieure à 15 bars). Le soufflage peut être complété par un étirage préalable de l'ébauche au moyen d'une tige coulissante.

La double orientation moléculaire que subit la matière au cours du soufflage (axiale et radiale, respectivement parallèlement et perpendiculairement à l'axe général du récipient) confère au récipient une certaine rigidité structurelle.

Mais la diminution - dictée par le marché - de la quantité de matière employée pour la fabrication des récipients oblige les fabricants à recourir à des astuces de fabrication ou de forme pour rigidifier leurs récipients, la bi-orientation se révélant insuffisante. Il en résulte qu'à poids égal deux récipients n'ont pas nécessairement les mêmes performances mécaniques (tenue, rigidité).

Un procédé bien connu d'accroissement de la rigidité d'un récipient est la thermofixation, qui consiste à chauffer la paroi du moule pour augmenter par voie thermique le taux de cristallinité. Ce procédé, illustré par le brevet français FR 2 649 035 (Sidel) et son équivalent américain US 5,145,632, est employé notamment pour les applications HR (heat résistant), dans lesquelles le récipient est rempli à chaud.

Mais, en raison de son coût et de la réduction de cadence qu'il impose, ce type de procédé ne saurait se généraliser aux applications ordinaires du type eau plate.

Une autre solution technique pour augmenter la rigidité structurelle d'un récipient consiste à surétirer le fond du récipient, au moyen d'un moule spécial équipé d'un fond de moule mobile en translation qui vient repousser la matière (cf. notamment le brevet européen EP 1 069 983).

Le surétirage induit un accroissement du taux de déformation de la matière et donc une augmentation mécanique de sa cristallinité.

Mais cette technique, dénommée « boxage », nécessite qu'un surcroît de matière soit alloué au fond, sans quoi la rigidité structurelle induite par le surétirage de la matière sera grevée par son amincissement. Outre le surpoids induit, il est nécessaire d'élever la pression de soufflage pour bien conformer le fond.

Par ailleurs, le boxage du fond est généralement couplé à la thermofixation, car il permet de former des membranes déformables qui absorbent les variations de volume du récipient accompagnant la rétraction du liquide initialement rempli à chaud.

In est également connu de munir le fond de nervures, cf. par ex. le document US 2009/0194546, qui décrit un récipient en matière plastique selon le préambule de la revendication 1.

Au ce jour, les récipients allégés destinés aux applications ordinaires, pour lesquelles les technologies de thermofixation ou de boxage ne sont pas envisageables pour les raisons évoquées ci-dessus, ne présentent pas des performances mécaniques satisfaisantes. En particulier, on a constaté que, même dans l'hypothèse où la rigidité d'un récipient allégé semble suffisante lors du remplissage, sa palettisation pose problème, car le poids des récipients superposés exerce sur les récipients inférieurs des efforts tels que les fonds ont tendance à rouler, et la palette à s'affaisser.

Un objectif de l'invention est d'améliorer, à poids égal ou inférieur, les performances mécaniques d'un récipient.

A cet effet, l'invention propose un récipient en matière plastique, muni d'un corps et d'un fond s'étendant à une extrémité inférieure du corps, le fond comprenant :
- une assise annulaire s'étendant sensiblement dans le prolongement du corps et définissant un plan de pose ;
- une voûte concave qui s'étend à partir d'une zone voisine de l'assise vers une zone centrale, cette voûte comprenant une série de raidisseurs qui s'étendent radialement depuis une zone centrale du fond jusqu'à une joue annulaire interne sensiblement perpendiculaire au plan de pose.

Un tel récipient présente une stabilité et une rigidité accrues, grâce notamment à la combinaison de l'assise large (dans le prolongement du corps) et de la voûte raidie.

La dimension axiale de la joue et la dimension radiale du plan de pose sont de préférence équivalentes, au bénéfice de la stabilité du récipient.

En outre, le fond peut comprendre une lèvre annulaire de renfort à la jonction entre l'assise et la voûte, qui joint deux à deux des extrémités radiales externes des raidisseurs. Cette lèvre annulaire présente par exemple, en section, un profil en V, en saillie vers l'intérieur. A sa jonction avec les raidisseurs, la lèvre annulaire présente de préférence un élargissement local à sa jonction avec l'extrérnité externe de chaque raidisseur.

Selon un mode de réalisation, chaque raidisseur s'amincit depuis la zone centrale du fond vers l'assise, et les raidisseurs forment ensemble un motif étoilé.

La voûte comprend par exemple des panneaux renfoncés entre les raidisseurs, et chaque raidisseur comprend sur ses bords latéraux des congés de raccordement à rayon double avec les panneaux.

D'autres objets et avantages de l'invention apparaîtront à la lumière de la description faite ci-après en référence aux dessins annexés dans lesquels :
- la figure 1 est une vue de dessous en perspective d'un récipient en matière plastique ;
- la figure 2 est une en perspective, à échelle agrandie, montrant le fond du récipient de la figure 1 selon un premier mode de réalisation ;
- la figure 3 est une vue d'un détail du fond du récipient de la figure 2, selon l'encart III ;
- la figure 4 est une vue en plan de dessous du récipient ;
- la figure 5 est une section du fond du récipient, faite suivant la ligne de coupe brisée V-V de la figure 4 ;
- la figure 6 est une vue en coupe du fond du récipient, faite suivant la ligne de coupe VI-VI de la figure 4 ;
- la figure 7 est un détail de la section du fond, selon l'encart VII de la figure 5 ;
- la figure 8 est une vue en perspective, analogue à la figure 2, illustrant un deuxième mode de réalisation du fond du récipient ;
- les figures 9 et 10 sont des vues de détail en coupe, respectivement suivant les plan de coupe IX-IX et X-X de la figure 8 ;
- la figure 11 est une vue en perspective, analogue à la figure 2, illustrant un troisième mode de réalisation du fond du récipient ;
- les figures 12 et 13 sont des vues de détail en coupe, respectivement suivant les plan de coupe XII-XII et XIII-XIII de la figure 11 ;
- la figure 14 est une vue en perspective, analogue à la figure 2, illustrant un quatrième mode de réalisation du fond du récipient ;
- les figures 15 et 16 sont des vues de détail en coupe, respectivement suivant les plan de coupe XV-XV et XVI-XVI de la figure 14 ;
- la figure 17 est une vue en perspective, analogue à la figure 2, illustrant un cinquième mode de réalisation du fond du récipient ;
- les figures 18 et 19 sont des vues de détail en coupe, respectivement suivant les plan de coupe XVIII-XVIII et XIX-XIX de la figure 17 ;
- la figure 20 est une vue en perspective, analogue à la figure 2, illustrant un sixième mode de réalisation du fond du récipient ;
- la figure 21 est une vue d'élévation de côté du fond de la figure 20 ;
- la figure 22 est une vue en perspective, analogue à la figure 2, illustrant un septième mode de réalisation du fond du récipient ;
- les figures 23 et 24 sont des vues de détail en coupe, respectivement suivant les plan de coupe XXIII-XXIII et XXIV-XXIV de la figure 22.

Sur la figure 1 est représenté un récipient **1** en l'occurrence une bouteille, réalisé par étirage soufflage à partir d'une préforme en matière thermoplastique tel que du PET (polyéthylène téréphtalate).

Ce récipient **1** comprend, à une extrémité supérieure, un col **2** fileté, muni d'un buvant **3**. Dans le prolongement du col **2**, le récipient **1** comprend dans sa partie supérieure une épaule **4** allant en s'évasant dans la direction opposée au col **2**, cette épaule **4** étant prolongée par une paroi latérale ou corps **5**, de forme généralement cylindrique de révolution autour d'un axe **X** principal du récipient **1**.

Le récipient **1** comprend en outre un fond **6** qui s'étend à une extrémité inférieure du récipient **1.**

Comme cela est visible sur les dessins, et plus particulièrement sur les figures 5, 6 et 7, le fond **6** comprend une assise **7 sous** forme d'un bourrelet annulaire mince qui s'étend sensiblement axialement dans le prolongement du corps **5.** L'assise **7** se termine par une face (continue et annulaire, comme dans les exemples des figures 2 à 19 et 22 à 24, ou formée de plusieurs facettes coplanaires, comme dans l'exemple des figures 20 et 21) qui forme -l'extrémité inférieure du récipient **1** et définit un plan **8** de pose perpendiculaire à l'axe du récipient **1**, par lequel celui-ci peut reposer de manière stable sur une surface **S** plane.

Le plan **8** de pose se raccorde vers l'extérieur à une face **9** latérale externe de l'assise **7** (qui s'étend dans le prolongement du corps) par un congé **10** à faible rayon de courbure, c'est-à-dire de l'ordre du millimètre.

Vers l'intérieur du récipient **1,** l'assise **7** comprend une joue **11** annulaire d'un diamètre **D,** qui s'étend axialement vers l'intérieur du récipient **1** dans le prolongement du plan **8** de pose, sensiblement à angle droit par rapport à celui-ci, sur une hauteur H équivalente à la largeur L du plan **8** de pose, mesurée radialement. Plus précisément, on veillera à ce que le rapport entre la largeur. L du plan **8** de pose et la hauteur H de la joue **11** soit compris entre 0,6 et 1,5 : $0 , 6 \leq \frac{L}{H} \leq 1 , 5$

Le plan **8** de pose se raccorde vers l'intérieur à la joue **11** par un congé **12** qui peut être à faible rayon de courbure - inférieur ou égal à 1 mm environ, comme dans les exemples des figures 2 à 16 et 20 à 24 - ou à rayon moyen - compris entre 1 mm et 5 mm, comme dans l'exemple des figures 17 à 19.

Le fond **6** comprend en outre une voûte **13** concave (à concavité tournée vers l'extérieur du récipient **1** en l'absence de contrainte, c'est-à-dire en l'absence de contenu dans le récipient **1**), qui s'étend dans le prolongement de la joue **11** jusqu'à une zone **14** centrale du fond **6**, circonscrite dans un cercle d'un diamètre d.

La voûte **13** est peu profonde, et sa courbure peu prononcée. L'angle **A1** maximal de sa tangente avec un plan perpendiculaire à l'axe du récipient **1** (mesuré en l'occurrence sur un bord externe de la voûte **13**) est faible, inférieur ou égal à 20° environ.

Dans la zone **14** centrale, le fond **6** comprend, dans le prolongement de la voûte **13,** un pion **15** central qui s'étend axialement en saillie vers l'intérieur du récipient **1.**

La voûte **13** est par ailleurs munie d'une série de raidisseurs **16** sous forme de branches en saillie qui s'étendent radialement depuis la zone **14** centrale du fond **6** jusqu'à la joue **11,** et qui forment ensemble un motif étoilé.

Par une extrémité **17** radiale interne, les raidisseurs **16** se raccordent à la zone **14** centrale du fond **6**. Par une extrémité **18** radiale externe, les raidisseurs **16** se raccordent à la joue **11**. Dans tous les modes de réalisation illustrés, les raidisseurs **16** sont au nombre de 8, mais ce nombre est fourni à titre d'exemple et pourrait être différent. Plus précisément, ce nombre peut être compris entre 4 et 12 ; à des fins de tenue mécanique, il est de préférence compris entre 6 et 10. De même, la hauteur, la largeur et la forme des raidisseurs **16** peut varier selon les applications. A titre d'exemple, comme nous le verrons ci-après, les raidisseurs peuvent être arqués en forme de Y pointant vers le centre ou la périphérie du fond, ou droits, ou encore en forme de X.

Afin de conférer au fond une rigidité suffisante, on veille à minimiser le ratio d/D entre le diamètre **d** de la zone **14** centrale et le diamètre **D** de la joue **11**. Le ratio d/D est de préférence inférieur à1/2, à défaut de quoi la zone **14** centrale n'est pas suffisamment rigide et peut présenter un risque de retournement sous l'effet de la pression hydrostatique du contenu du récipient **1.**

Dans les interstices entre les raidisseurs **16,** la voûte **13** définit des panneaux **19** renfoncés dont le profil est complémentaire de celui des raidisseurs **16.**

Chaque raidisseur **16** présente une face **20** inférieure, concave, qui s'étend dans le prolongement de la surface de la zone **14** centrale, et deux bords **21** latéraux qui forment des congés **22, 23** de raccordement de la face **20** inférieure avec les panneaux **19** renfoncés. Comme cela est bien visible sur les figures 3, 8, 11, 14, 17, 20 et 22, les bords **21** sont à double rayon, et comprennent un premier congé **22** à profil convexe, qui affleure la face **20** inférieure, suivi d'un deuxième congé **23** à profil concave, qui affleure le panneau **19.**

Comme cela apparaît également sur les dessins, là voûte **13** n'est pas raccordée à la joue **11** directement, mais par une face **25** intermédiaire de jonction de forme générale tronconique de révolution autour de l'axe **X** du récipient **1.**

Le récipient **1** peut être fabriqué par étirage soufflage à partir d'une préforme en matière plastique tel que PET. Pour la formation du fond **6,** on a avantage à recourir à une opération de boxage.

On décrit à présent plus en détail divers modes de réalisation particuliers, qui présentent tous les caractéristiques décrites ci-dessus, mais diffèrent notamment selon la forme des raidisseurs **16,** la forme de la zone **14** centrale et la géométrie de l'assise, notamment au niveau de la joue **11**.

Un premier mode de réalisation est illustré sur les figures 2 à 7.

Dans ce premier mode de réalisation, les raidisseurs **16** ont une forme de Y et vont en s'amincissant depuis leur extrémité **17** interne vers leur extrémité **18** externe. Comme cela apparaît nettement sur la figure 3, les bords **21** latéraux opposés d'un même raidisseur **16** ne sont pas jointifs à l'extrémité **18** externe de celle-ci, mais laissent subsister une bande **24** de la face **20** inférieure du raidisseur **16** jusqu'à la joue **11.**

Comme cela est bien visible sur la figure 2, les extrémités **17** internes des raidisseurs **16** sont écartées du pion **15** central, de sorte que la zone **14** centrale forme entre le pion **15** et les extrémités **17** internes, dans le prolongement des faces **20,** un anneau de matière qui encercle le pion **15.**

Dans ce mode premier de réalisation, comme on peut aisément le déduire des figures 4 et 5, la zone **14** centrale présente un diamètre **D** relativement important, le ratio d/D entre le diamètre d de la zone **14** centrale et le diamètre **D** de la joue **11** étant proche de 0,5. Il est donc nécessaire de conférer au fond **6** un surcroît de rigidité.

En l'occurrence, ce surcroît de rigidité est affecté à la périphérie du fond **6,** par la géométrie particulière de la face **25,** qui comprend :
- une facette **26** tronconique s'étendant dans le prolongement de la joue **11** et dont l'ouverture angulaire **A2,** mesurée par rapport à un plan perpendiculaire à l'axe **X** du récipient **1** (ou, en d'autres termes, avec le plan **8** de pose), est d'une valeur (d'environ 45°, comme cela est illustré sur la figure 7) supérieure ou égale à celle de l'angle **A1** que forme avec ce même plan la tangente à la voûte **13** sur son bord périphérique externe ;
- un congé **27** de raccordement avec la voûte **13,** à grand rayon de courbure (supérieur ou égal à 5 mm environ) ;
- une lèvre **28** annulaire de renfort qui, ceinturant le fond **6**, joint les extrémités 18 externes des raidisseurs **16** deux à deux. La lèvre **28** présente en section un profil en V (figure 7), qui fait saillie en pointant sensiblement en direction de l'axe **X.**

Comme cela est bien visible sur la figure 3, la lèvre **28** présente un élargissement **29** local à sa jonction avec l'extrémité **18** externe de chaque raidisseur **16.**

La lèvre **28** présente deux flancs **30, 31,** à savoir un flanc **30** externe, du côté de la facette **26,** et un flanc **31** interne, du côté du congé **27** de raccordement avec la voûte 13. Comme cela est visible sur la figure 7, le flanc **30** externe présente en section un profil droit, et forme avec un plan perpendiculaire à l'axe (autrement dit avec le plan **8** de pose) un angle **A3** faible, inférieur ou égal à **20°** environ. Dans l'exemple illustré, cet angle **A3** est d'environ **10**°.

Le flanc **31** interne présente également un profil droit, et forme avec le flanc **30** externe un angle ouvert (supérieur à 90°), tel que la bissectrice de cet angle forme avec la facette un angle droit ou sensiblement droit.

La lèvre **28** annulaire de renfort contribue également à la rigidification de l'assise **7.** D'une part, elle diminue le risque d'écrasement de l'assise **7** dans l'intervalle entre deux raidisseurs **16**, sous l'effet de contraintes tendant à provoquer un roulement du fond **6**. D'autre part, à sa jonction avec les extrémités externes des raidisseurs **16**, elle contribue à la rigidité de la liaison entre les raidisseurs **16** et l'assise **7**, en diminuant en particulier le risque de torsion des raidisseurs **16**.

Enfin, le congé **12** est à faible rayon de courbure - inférieur ou égal à 1 mm environ.

Un deuxième mode de réalisation est illustré sur les figures 8, 9 et 10.

Dans ce deuxième mode de réalisation, les raidisseurs **16** présentent un profil en V, et vont en s'amincissant depuis leur extrémité **17** interne vers leur extrémité **18** externe.

La zone **14** centrale est quasiment réduite au pion **15,** seul un mince anneau de matière séparant les extrémités **17** internes des raidisseurs **16** du pion **15.** Le ratio d/D entre le diamètre **d** de la zone **14** centrale et le diamètre **D** de la joue **11** est donc relativement faible, inférieur à 1/3 environ, et la rigidité du fond **6** est par conséquent relativement grande. C'est pourquoi la face **25** est dépourvue de lèvre annulaire de renfort.

Comme on peut effectivement le voir sur la figure 10, la face **25** de jonction est lisse, et se limite à un tronc de cône dont l'ouverture angulaire **A2,** mesurée par rapport à un plan perpendiculaire à l'axe **X** du récipient **1** (ou, en d'autres termes, avec le plan **8** de pose), est d'une valeur d'environ 45°.

Par ailleurs, comme cela est visible sur la figure 8, afin d'améliorer la soufflabilité du fond **6,** des congés **32** de raccordement sont prévus aux extrémités **18** externes des raidisseurs, à leur jonction avec la face **25** et leur jonction avec la joue **11**.

Le congé **12** est à faible rayon de courbure - inférieur ou égal à 1 mm environ.

Un troisième mode de réalisation est illustré sur les figures 11, 12 et 13.

Dans ce troisième mode de réalisation, les raidisseurs **16** présentent un profil droit en I, et ont une largeur sensiblement constante sur environ toute leur longueur.

La zone **14** centrale est réduite au pion **15,** qui sur son pourtour délimite les extrémités **17** internes des raidisseurs **16.** Comme cela est visible sur la figure 11, le pion **15** présente un profil étoilé, les extrémités **17** internes des raidisseurs **16** étant amincies tout en étant biseautées.

Mesuré au niveau de l'extrémité **17** interne des raidisseurs **16,** le diamètre d de la zone **14** centrale (confondu avec le diamètre du pion **15**) est tel que le ratio d/D est de 1/4 environ, et la rigidité du fond **6** est assez élevée. C'est pourquoi la face **25** est dépourvue de lèvre annulaire de renfort.

Comme on peut effectivement le voir sur la figure 13, la face **25** de jonction est lisse, et se limite à un tronc de cône dont l'ouverture angulaire **A2,** mesurée par rapport à un plan perpendiculaire à l'axe **X** du récipient **1** (ou, en d'autres termes, avec le plan **8** de pose), est d'une valeur d'environ 45°.

Par ailleurs, comme cela est visible sur la figure 11, afin d'améliorer la soufflabilité du fond **6,** des congés **32** de raccordement sont prévus aux extrémités 18 externes des raidisseurs, à leur jonction avec la face **25** et leur jonction avec la joue **11.**

Le congé **12** est à faible rayon de courbure - inférieur ou égal à 1 mm environ.

Un quatrième mode de réalisation est illustré sur les figures 14, 15 et 16.

Dans ce quatrième mode de réalisation, les raidisseurs **16** présentent un profil en Y inversé, et possèdent, sur la moitié de leur longueur environ, une portion **33** interne droite en I, de largeur sensiblement constante, qui se prolonge par une portion **34** externe en V inversé, qui va en s'élargissant depuis la portion **33** interne vers l'extrémité **18** externe.

La zone **14** centrale est réduite au pion **15,** qui sur son pourtour délimite les extrémités **17** internes des raidisseurs **16.** Comme cela est visible sur la figure 14, le pion **15** présente un profil étoilé, les extrémités **17** internes des raidisseurs **16** étant amincies tout en étant biseautées.

Mesuré au niveau de l'extrémité **17** interne des raidisseurs **16,** le diamètre **d** de la zone **14** centrale (confondu avec le diamètre du pion **15**) est tel que le ratio d/D est de 1/4 environ, et la rigidité du fond 6 est assez élevée. C'est pourquoi la face **25** est dépourvue de lèvre annulaire de renfort.

Comme on peut effectivement le voir sur la figure 16, la face **25** de jonction est lisse, et se limite à un tronc de cône dont l'ouverture angulaire **A2,** mesurée par rapport à un plan perpendiculaire à l'axe **X** du récipient 1 (ou, en d'autres termes, avec le plan **8** de pose), est d'une valeur d'environ 45°.

Par ailleurs, comme cela est visible sur la figure 14, afin d'améliorer la soufflabilité du fond **6,** des congés **32** de raccordement sont prévus aux extrémités **18** externes des raidisseurs, à leur jonction avec la face **25** et leur jonction avec la joue **11.**

Le congé **12** est à faible rayon de courbure - inférieur ou égal à 1 mm environ.

Un cinquième mode de réalisation est illustré sur les figures 17, 18 et 19.

Dans ce cinquième mode de réalisation, les raidisseurs **16** présentent un profil en Y inversé, et possèdent, sur la moitié de leur longueur environ, une portion **33** interne droite en I, de largeur sensiblement constante, qui se prolonge par une portion **34** externe en V inversé, qui va en s'élargissant depuis la portion **33** interne vers l'extrémité **18** externe.

La zone **14** centrale est réduite au pion **15,** qui sur son pourtour délimite les extrémités **17** internes des raidisseurs **16.** Comme cela est visible sur la figure 17, le pion **15** présente un profil étoilé, les extrémités 17 internes des raidisseurs **16** étant amincies tout en étant biseautées.

Mesuré au niveau de l'extrémité **17** interne des raidisseurs **16,** le diamètre d de la zone **14** centrale (confondu avec le diamètre du pion **15**) est tel que le ratio d/D est de 1/4 environ, et la rigidité du fond 6 est assez élevée. C'est pourquoi la face **25** est dépourvue de lèvre annulaire de renfort.

Comme on peut effectivement le voir sur la figure 19, la face **25** de jonction est lisse, et se limite à un tronc de cône dont l'ouverture angulaire **A2**, mesurée par rapport à un plan perpendiculaire à l'axe **X** du récipient **1** (ou, en d'autres termes, avec le plan **8** de pose), est d'une valeur d'environ 45°.

Par ailleurs, comme cela est visible sur la figure 17, afin d'améliorer la soufflabilité du fond **6**, des congés **32** de raccordement sont prévus aux extrémités **18** externes des raidisseurs, à leur jonction avec la face **25** et leur jonction avec la joue **11**.

Le congé **12** est à rayon de courbure moyen, compris entre 1 mm et 5 mm, Dans l'exemple illustré, où le congé **12** présente un rayon de courbure d'environ 2 mm et s'étend jusqu'à la face **25** de jonction avec la voûte **13** (figure 19), on voit que c'est une portion interne du congé **12** qui forme la joue **11** à laquelle se raccordent les raidisseurs **16** par leur extrémité **18** externe (figure 18). Cette particularité de réalisation est rendue possible par la rigidité élevée du fond **6** conférée par le faible diamètre de la zone **14** centrale.

Un sixième mode de réalisation est illustré sur les figures 20 et 21.

Dans ce sixième mode de réalisation, les raidisseurs **16** présentent un profil en Y inversé, et possèdent, sur la moitié de leur longueur environ, une portion **33** interne droite en I, de largeur sensiblement constante, qui se prolonge par une portion **34** externe en V inversé, qui va en s'élargissant depuis la portion **33** interne vers l'extrémité **18** externe.

La zone **14** centrale est réduite au pion **15**, qui sur son pourtour délimite les extrémités **17** internes des raidisseurs **16.** Comme cela est visible sur la figure 20, le pion **15** présente un profil étoilé, les extrémités **17** internes des raidisseurs **16** étant amincies tout en étant biseautées.

Mesuré au niveau de l'extrémité **17** interne des raidisseurs **16,** le diamètre **d** de la zone **14** centrale (confondu avec le diamètre du pion **15**) est tel que le ratio d/D est de 1/4 environ, et la rigidité du fond **6** est assez élevée. C'est pourquoi la face **25** est dépourvue de lèvre annulaire de renfort et se limite à un tronc de cône dont l'ouverture angulaire **A2**, mesurée par rapport à un plan perpendiculaire à l'axe **X** du récipient **1** (ou, en d'autres termes, avec le plan **8** de pose), est d'une valeur d'environ 45°.

Par ailleurs, comme cela est visible sur la figure 20, afin d'améliorer la soufflabilité du fond **6,** des congés **32** de raccordement sont prévus aux extrémités **18** externes des raidisseurs, à leur jonction avec la face **25,** et à leur jonction avec la joue **11.**

Le congé **12** est à faible rayon de courbure - inférieur ou égal à 1 mm environ.

En outre, comme on le voit bien sur la figure 20 et mieux encore sur la figure 21, l'assise **7** est creusée d'encoches **35** arquées localisées angulairement dans chaque zone située entre les extrémités **18** externes de deux raidisseurs **16** adjacents. Ainsi, le plan **8** de pose est discontinu et se trouve segmenté en une série périphérique de facettes **36** coplanaires localisées dans le prolongement de chaque raidisseur **16**, et.séparées deux à deux par une encoche **35**. Lorsque le récipient **1** est repose sur une surface plane, seules les facettes **36** sont en contact avec cette surface, les encoches **35** en étant écartées. Cette configuration a pour avantage d'améliorer la soufflabilité et de mieux contrôler le formage du récipient **1,** car dans l'assise **7** la matière a tendance, lors de la prise d'empreinte du fond **6,** à se creuser naturellement entre les raidisseurs **16,** en raison du figeage local de la matière à l'instant où celle-ci atteint les empreintes des raidisseurs **16,** ce qui se produit avant la formation de l'assise **7.**

Un septième mode de réalisation est illustré sur les figures 22, 23 et 24.

Dans ce septième mode de réalisation, les raidisseurs **16** présentent un profil en Y inversé, et possèdent, sur la moitié de leur longueur environ, une portion **33** interne droite en I, de largeur sensiblement constante, qui se prolonge par une portion **34** externe en V inversé, qui va en s'élargissant depuis la portion 33 interne vers l'extrémité **18** externe.

La zone **14** centrale est réduite au pion **15**, qui sur son pourtour délimite les extrémités **17** internes des raidisseurs **16.** Comme cela est visible sur la figure 22, le pion **15** présente un profil étoilé, les extrémités **17** internes des raidisseurs **16** étant amincies tout en étant biseautées.

Mesuré au niveau de l'extrémité **17** interne des raidisseurs **16**, le diamètre **d** de la zone **14** centrale (confondu avec le diamètre du pion **15**) est tel que le ratio d/D est de 1/4 environ, et la rigidité du fond **6** est assez élevée. C'est pourquoi la face **25** est dépourvue de lèvre annulaire de renfort et se limite à un tronc de cône dont l'ouverture angulaire **A2**, mesurée par rapport à un plan perpendiculaire à l'axe **X** du récipient **1** (ou, en d'autres termes, avec le plan **8** de pose), est d'une valeur d'environ 45°.

Par ailleurs, comme cela est visible sur la figure 22, afin d'améliorer la soufflabilité du fond **6**, des congés **32** de raccordement sont prévus aux extrémités **18** externes des raidisseurs, à leur jonction avec la face **25** et leur jonction avec la joue **11**.

Le congé **12** est à faible rayon de courbure - inférieur ou égal à 1 mm environ.

En outre, comme on le voit bien sur la figure 22, et comme cela apparaît également sur les figures 23 et 24 que l'on a superposées, l'assise **7** est renforcée au moyen d'une série périphérique de galbes **37** formés chacun en saillie radiale vers l'intérieur, sur la joue **11**, entre les extrémités **18** externes de deux raidisseurs **16** adjacents. On voit sur la figure 22 que les galbes **37**, qui sont convexes en direction de l'axe **X** du récipient **1**, inversent localement la courbure de la joue **11**. Comme cela est illustré sur les figures 23 et 24, les galbes **37** élargissent localement l'assise, dont la largeur **L** est par conséquent variable entre une valeur **Lₘᵢₙ** minimale (au niveau des raidisseurs, figure 23) et une valeur **Lₘₐₓ** maximale (dans un plan radial médian des galbes **37**, confondu avec le plan de coupe XXIV-XXIV).

Cette configuration a pour avantage de renforcer la rigidité du fond **6**, tout en améliorant la soufflabilité et en contrôlant mieux le formage du récipient **1**, car dans l'assise **7** la matière a tendance, lors de la prise d'empreinte du fond **6**, à se tendre naturellement entre les raidisseurs **16**, en raison du figeage local de la matière à l'instant où celle-ci atteint les empreintes des raidisseurs **16**, ce qui se produit avant la formation de l'assise **7**.

Quel que soit le mode de réalisation choisi, notamment parmi ceux qui viennent d'être décrits, la structure du fond **6** présente à poids égal des performances mécaniques supérieures à celles des fonds connus. L'assise **7** large, dont le diamètre du plan **8** de pose est sensiblement égal à celui du corps **5** au voisinage du fond **6**, combinée au faible rayon du congé **10** extérieur, procure au récipient **1** une meilleure stabilité qu'une assise classique dont le diamètre du plan de pose est sensiblement inférieur au diamètre du corps, et dont le congé à fort rayon favorise le roulement du fond.

Cette stabilité est encore accrue par la voûte **13** raidie. Une voûte non raidie, dont la présence serait induite par le seul boxage du fond permettant de réaliser l'assise large, ne limiterait pas suffisamment les risques d'affaissement du récipient **1** sous l'effet d'une charge telle que celle auxquelles sont soumis les récipients palettisés.

Les raidisseurs **16** en forme de branches ne contribuent pas seulement à rigidifier la voûte **13** pour réduire le risque de déformation de celle-ci, la déformation extrême étant le retournement de la voûte. Les raidisseurs **16** agissent à la manière de jambes de force, assurant une reprise radiale des efforts axiaux exercés sur la voûte **13** par la pression hydrostatique du contenu du récipient **1**. Les raidisseurs **16** prenant appui contre la joue **11** à leurs extrémités, la reprise radiale des efforts se traduit par une contrainte radiale centrifuge permanente exercée par les raidisseurs **16** sur l'assise **7** via la joue **11**, ce qui contribue à rigidifier l'assise **7**, en empêchant notamment son ovalisation.

S'agissant des préconisations dimensionnelles, des essais ont démontré que la rigidité du fond **6** est optimale lorsque la joue **11.** et le plan **8** de pose présentent des dimensions, respectivement axiale et radiale, similaires, comme cela est évoqué ci-dessus.

De fait, la rigidité est la meilleure lorsque ces dimensions sont égales, mais les performances octroyées par un rapport L/H compris entre 0,6 et 1,5 sont bonnes.

## Revendications

1. Récipient (**1**) en matière plastique, muni d'un corps (**5**) et d'un fond (**6**) s'étendant à une extrémité inférieure du corps (**5**), le fond (**6**) comprenant :
- une assise (**7**) annulaire s'étendant sensiblement dans le prolongement du corps (**5**) et définissant un plan (**8**) de pose ;
- une voûte (**13**) concave qui s'étend à partir d'une zone voisine de l'assise (**7**) vers une zone (**14**) centrale ;
ce récipient étant **caractérisé en ce que** la voûte (**13**) comprend une série de raidisseurs (**16**) qui s'étendent radialement depuis la zone (**14**) centrale jusqu'à une joue (**11**) annulaire interne sensiblement perpendiculaire au plan (**8**) de pose.

2. Récipient selon la revendication 1, **caractérisé en ce que** le fond (**6**) présente une face (**25**) de jonction tronconique entre la voûte (**13**) et la joue (**11**).

3. Récipient (**1**) selon la revendication 1 ou la revendication 2, **caractérisé en ce que** la dimension (**H**) axiale de la joue (**11**) et la dimension (**L**) radiale du plan (**8**) de pose sont équivalentes.

4. Récipient (**1**) selon l'une des revendications précédentes, **caractérisé en ce que** les raidisseurs (**16**) forment ensemble un motif étoilé.

5. Récipient (**1**) selon l'une des revendications précédentes, **caractérisé en ce que** le fond (**6**) comprend une lèvre (**28**) annulaire de renfort à la jonction entre l'assise (**7**) et la voûte (**13**), joignant deux à deux des extrémités (**18**) radiales externes des raidisseurs (**16**).

6. Récipient (**1**) selon l'une des revendications précédentes, **caractérisé en ce que** la voûte (**13**) comprend des panneaux (**19**) renfoncés entre les raidisseurs (**16**), et **en ce que** chaque raidisseur (**16**) comprend sur ses bords latéraux des congés (**22**, **23**) de raccordement à rayon double avec les panneaux (**19**).

7. Récipient selon l'une des revendications 1 à 6, **caractérisé en ce que** le plan (**8**) de pose est continu.

8. Récipient selon l'une des revendications 1 à 6, **caractérisé en ce que** le plan (**8**) de pose est discontinu, et comprend une série périphérique de facettes (**36**) coplanaires séparées par des encoches (**35**).

9. Récipient selon l'une des revendications 1 à 6, **caractérisé en ce que** l'assise (**7**) comprend une série périphérique de galbes (**37**) en saillie radiale vers l'intérieur.

## Patentansprüche

1. Behälter (1) aus Kunststoff, der mit einem Körper (5) und einem Boden (6) versehen ist, der sich an einem unteren Ende des Körpers (5) erstreckt und Folgendes umfasst:
- eine ringförmige Basis (7), die sich im Wesentlichen in der Verlängerung des Körpers (5) erstreckt und eine Positionierungsebene (8) definiert,
- eine konkave Wölbung (13), die sich von einem Nachbarbereich der Basis (7) zu einem mittleren Bereich (14) hin erstreckt,
**dadurch gekennzeichnet, dass**, die Wölbung (13) eine Reihe von Versteifungen (16) umfasst, die sich radial von dem mittleren Bereich (14) bis zu einer inneren ringförmigen Wange (11) erstreckt, die im Wesentlichen senkrecht zur Positionierungsebene (8) verläuft.

2. Behälter nach Anspruch 1, **dadurch gekennzeichnet, dass** der Boden (6) eine kegelstumpfförmige Übergangsfläche (25) zwischen der Wölbung (13) und der Wange (11) aufweist.

3. Behälter (1) nach Anspruch 1 oder 2, **dadurch gekennzeichnet, dass** die axiale Abmessung (H) der Wange (11) und die radiale Abmessung (L) der Positionierungsebene (8) äquivalent sind.

4. Behälter (1) nach einem der vorhergehenden Ansprüche, **dadurch gekennzeichnet, dass** die Versteifungen (16) zusammen ein Sternmuster bilden.

5. Behälter (1) nach einem der vorhergehenden Ansprüche, **dadurch gekennzeichnet, dass** der Boden (6) am Übergang von der Basis (7) zu der Wölbung (13) eine ringförmige Verstärkungslippe (28) umfasst, die äußere radiale Enden (18) der Versteifungen (16) paarweise verbindet.

6. Behälter (1) nach einem der vorhergehenden Ansprüche, **dadurch gekennzeichnet, dass** die Wölbung (13) zwischen die Versteifungen (16) eingelassene Felder (19) umfasst und dass jede Versteifung (16) an ihren seitlichen Rändern Auskehlungen (22, 23) mit Doppelradius zur Verbindung mit den Feldern (19) umfasst.

7. Behälter nach einem der Ansprüche 1 bis 6, **dadurch gekennzeichnet, dass** die Positionierungsebene (8) durchgängig ist.

8. Behälter nach einem der Ansprüche 1 bis 6, **dadurch gekennzeichnet, dass** die Positionierungsebene (8) nicht durchgängig ist und eine Reihe von koplanaren Facetten (36) um den Umfang umfasst, die durch Auskerbungen (35) getrennt sind.

9. Behälter nach einem der Ansprüche 1 bis 6, **dadurch gekennzeichnet, dass** die Basis (7) eine Reihe von Ausbauchungen (37) um den Umfang umfasst, die radial nach innen vorragen.

## Claims

1. Container (1) made of plastic, provided with a body (5) and a bottom (6) extending at a lower end of the body (5), the bottom (6) comprising:
- an annular base (7) extending essentially in the extension of the body (5) and defining a resting plane (8);
- a concave dome (13) which extends from a region adjacent to the base (7) to a central region (14) ;
this container being **characterized in that** the dome (13) comprises a set of stiffeners (16) which extend radially from the central region (14) to an annular inner cheek (11) substantially perpendicular to the resting plane (8).

2. Container (1) according to Claim 1, **characterized in that** the bottom (6) has a frustoconical junction face (25) between the dome (13) and the cheek (11).

3. Container (1) according to Claim 1 or Claim 2, **characterized in that** the axial dimension (H) of the cheek (11) and the radial dimension (L) of the resting plane (8) are equivalent.

4. Container (1) according to one of the preceding claims, **characterized in that** the stiffeners (16) together form a star pattern.

5. Container (1) according to one of the preceding claims, **characterized in that** the bottom (6) comprises an annular reinforcing lip (28) at the junction between the base (7) and the dome (13), joining outer radial ends (18) of the stiffeners (16) in pairs.

6. Container (1) according to one of the preceding claims, **characterized in that** the dome (13) comprises recessed panels (19) between the stiffeners (16), and **in that** each stiffener (16) comprises, on its lateral edges, double-radius fillets (22, 23) for connecting to the panels (19).

7. Container according to one of Claims 1 to 6, **characterized in that** the resting plane (8) is continuous.

8. Container according to one of Claims 1 to 6, **characterized in that** the resting plane (8) is discontinuous and comprises a peripheral row of coplanar facets (36) which are separated by notches (35).

9. Container according to one of Claims 1 to 6, **characterized in that** the base (7) comprises a peripheral row of inward-projecting lobes (37).
